# DEMANDE DE BREVET EUROPEEN

(11) **EP 3 517 867 A1**
(43) Date de publication de la demande: **31.07.2019**
(21) Numéro de dépôt: 18153770.5
(22) Date de dépôt: 26.01.2018
(51) Int. Cl.: F25D 17/06, F25D 31/00

(54) **ARMOIRE MOBILE DE TRANSPORT POLYVALENTE**

(71) Demandeur: Friginox, 89330 Villevallier (FR)
(72) Inventeur: VENANCIO, Rafael, 89100 SENS (FR)
(74) Mandataire: Gauchet, Fabien Roland

(57) **Abrégé**

L'armoire mobile (1) de transport de produits alimentaires, destinée à acheminer des plats préparés en un premier lieu et délivrés en un second lieu, comprend une enceinte isotherme (10), un dispositif de circulation d'air (31) comportant un ventilateur (310) à l'intérieur de l'enceinte isotherme, un premier système de production (33) de froid comportant un échangeur thermique (330) dans l'enceinte isotherme, et une deuxième système de production (32) de chaleur comprenant une résistance chauffante (320) dans l'enceinte isotherme, le ventilateur, l'échangeur thermique et la résistance chauffante étant agencés de sorte qu'un flux d'air (F1,F2,F3) généré en sortie du ventilateur traverse successivement la résistance chauffante puis l'échangeur thermique

## Description

### DOMAINE TECHNIQUE DE L'INVENTION

L'invention concerne une armoire mobile de transport de produits alimentaires destinés à l'acheminement de plats préparés en un premier lieu et délivrés en un second lieu.

### ETAT DE LA TECHNIQUE ANTERIEURE

Actuellement, les secteurs de la restauration commerciale, de la restauration collective ainsi que celle des traiteurs ont besoins d'acheminer des produits alimentaires préparés, sous forme de plats, à l'avance, sous une température contrôlée, entre un premier lieu, communément appelé cuisine où a lieu la cuisson/préparation, et un second lieu de service au consommateur. Les règles d'hygiène et de sécurité alimentaire, ainsi que la réglementation en la matière, imposent de maintenir la température des produits alimentaires préparés à l'avance dans certaines limites jusqu'au service au consommateur. Les produits alimentaires préparés à l'avance sont soient chauds, avec une température à maintenir au-dessus de 63°C après une phase isotherme de transport, soient froids, avec une température à maintenir en-dessous de 10°C après la phase isotherme de transport. Une fois arrivés sur le second lieu de service au consommateur, les produits alimentaires préparés à l'avance doivent rester dans ces limites de température selon qu'ils sont chauds ou froids. Pour remplir ces rôles, une armoire mobile de transport chaude ou une armoire mobile de transport froide est choisie en fonction de la température des produits alimentaires préparés à l'avance à transporter. De manière usuelle, l'armoire mobile de transport ainsi choisie est mise en température à vide puis chargée en produits alimentaires préparés à l'avance déjà chauds ou froids correspondants. L'armoire mobile de transport est alors débranchée et déplacée en mode isotherme jusqu'au second lieu de service au consommateur. Une fois sur le second lieu de service au consommateur, soit l'armoire mobile de transport reste en mode isotherme jusqu'au moment du service au consommateur en lui-même, soit elle est remise en fonctionnement pour allonger la durée de maintien de la température. Quoi qu'il en soit, l'armoire mobile de transport est dédiée à un seul type, chaud ou froid, de produits alimentaires préparés à l'avance. Il faut donc disposer d'un certain nombre de ces deux types d'armoires mobiles de transport, l'un pour les produits alimentaires chauds et l'autre pour les produits alimentaires froids. Cela a pour inconvénient de doubler les équipements.

### EXPOSE DE L'INVENTION

Un but de l'invention est de fournir une armoire mobile de transport de produits alimentaires qui permette une plus grande flexibilité.

A cette fin, il est prévu, selon l'invention, une armoire mobile de transport de produits alimentaires destinée à acheminer des plats préparés en un premier lieu et délivrés en un second lieu, l'armoire mobile comprenant une enceinte isotherme, un dispositif de circulation d'air comportant un ventilateur à l'intérieur de l'enceinte isotherme, un premier système de production de froid comportant un échangeur thermique dans l'enceinte isotherme, et une deuxième système de production de chaleur comprenant une résistance chauffante dans l'enceinte isotherme. Le ventilateur, l'échangeur thermique et la résistance chauffante sont agencés de sorte qu'un flux d'air généré en sortie du ventilateur traverse successivement la résistance chauffante puis l'échangeur thermique.

Avantageusement, mais facultativement, l'armoire mobile selon l'invention présente au moins l'une des caractéristiques techniques suivantes:
- le ventilateur, l'échangeur thermique et la résistance chauffante sont positionnés en partie basse de l'enceinte thermique ;
- le ventilateur, l'échangeur thermique et la résistance chauffante sont positionnés sur un fond de l'enceinte thermique ;
- l'enceinte thermique comporte une double paroi formant une canalisation dans laquelle le flux d'air généré circule ;
- la résistance chauffante est spiralée autour du ventilateur ;
- l'échangeur thermique est situé au-dessus du ventilateur ; et,
- le premier système de production de froid comporte en outre un compresseur et un capillaire de détente, tous deux positionnés sous l'enceinte isotherme.

### BREVE DESCRIPTION DES FIGURES

D'autres caractéristiques et avantages de l'invention ressortiront à la lecture de la description qui suit d'un mode de réalisation de l'invention. Aux dessins annexés :
- la figure 1 est une vue tridimensionnelle d'une armoire mobile de transport selon l'invention ;
- la figure 2 est une vue de face de l'armoire mobile de transport de la figure 1 ;
- la figure 3 est une vue de détail de la figure 2 ;
- la figure 4 est une vue en coupe selon IV-IV de l'armoire mobile de transport de la figure 2 ; et
- la figure 5 est une vue de détail de la figure 4.

Pour plus de clarté, les éléments identiques ou similaires sont repérés par des signes de référence identiques sur l'ensemble des figures.

### DESCRIPTION DETAILLEE D'UN MODE DE REALISATION

En référence aux figures 1 à 5, nous allons décrire une armoire mobile 1 de transport selon l'invention destinée à l'acheminement de produits alimentaires, comme des plats, préparés à l'avance en un premier lieu, vers un second lieu de service à des consommateurs.

L'armoire mobile 1 de transport selon l'invention comporte une enceinte isotherme 10 accessible par une porte 15. L'enceinte isotherme comporte un fond 11. Sous l'enceinte isotherme 10, l'armoire mobile 1 de transport selon l'invention comporte une cavité 20. Afin de permettre son déplacement, l'armoire mobile 1 de transport selon l'invention comprend une série de roulettes 16. D'autre part, l'armoire mobile 1 de transport selon l'invention comporte un premier système de production 33 de froid, un deuxième système de production 32 de chaud et un dispositif de circulation d'air 31. L'ensemble comprenant le premier système de production 33 de froid, le deuxième système de production 32 de chaud et un dispositif de circulation d'air 31 forme un dispositif de traitement thermique 30 de l'air présent au sein de l'enceinte isotherme 10 de l'armoire mobile 1 de transport selon l'invention.

Le dispositif de circulation d'air 31 a pour rôle de générer un flux d'air F1, F2, F3 au sein de l'enceinte isotherme 10. A cette fin, le dispositif de circulation d'air 31 comporte un ventilateur 310 monté solidaire d'un axe 311 d'entrainement. L'axe 311 est monté mobile à travers une paroi isolante formant le fond 11 de l'enceinte isotherme 10. Le dispositif de circulation d'air 31 comprend en outre un moteur d'entrainement 312, monté à l'extérieur de l'enceinte isotherme 10, l'axe 311 d'entrainement étant monté coaxial et solidaire d'un rotor du moteur d'entrainement 312. Cette disposition permet d'avoir une isolation thermique entre le ventilateur 310, à l'intérieur, et le moteur d'entrainement 312, à l'extérieur, afin à la fois de réduire la montée en température du moteur d'entrainement 312, lors d'un fonctionnement de l'armoire mobile 1 de transport selon l'invention en mode chaud, et la formation de condensation due à l'humidité ambiante coté moteur d'entrainement 312 lors d'un fonctionnement de l'armoire mobile 1 de transport selon l'invention en mode froid. Le ventilateur 31 est, ici, un ventilateur centrifuge qui aspire l'air dans un flux F1 selon son axe de rotation et rejette l'air ainsi aspiré de manière centrifuge.

Le premier système de production 33 de froid comporte un échangeur thermique 330 situé au sein de l'enceinte isotherme 10. L'échangeur thermique 330 est ici un évaporateur. Le premier système de production 33 de froid comporte en outre une tubulure d'entrée 331 et une tubulure de sortie 332 reliées fluidiquement à l'échangeur thermique 330. Les tubulures d'entrée 331 et de sortie 332 traversent la paroi isolante formant le fond 11 de l'enceinte isotherme 10. Le premier système de production 33 de froid comprend un compresseur 333. Le compresseur 333 est relié fluidiquement aux tubulures d'entrée 331 et de sortie 332. De plus, non illustré sur les figures, le premier système de production 33 de froid comporte, de manière connue en soi, un condensateur à air ainsi qu'un capillaire de détente formant détendeur, ces deux éléments étant reliés fluidiquement au compresseur 333 et à l'échangeur thermique 330 au sein des tubulures d'entrée 331 et de sortie 332, de sorte à former un circuit frigorifique embarqué dans l'armoire mobile 1 de transport selon l'invention. Le compresseur 333 est positionné dans la cavité 20 situé sous l'enceinte thermique 10.

Le deuxième système de production 32 de chaud comporte, quant à lui, un élément chauffant sous la forme d'une résistance chauffante 320 positionnée dans l'enceinte isotherme 10. D'autres types d'élément chauffant peuvent être utilisés. La résistance chauffante 320 est, ici, électrique et comporte deux bornes 321 et 322 qui passent à travers la paroi isolante formant le fond 11 de l'enceinte thermique 10. Dans le mode de réalisation illustré aux figures, la résistance chauffante 320 est de forme spiralée et entoure circonférentiellement le ventilateur 310 du dispositif de circulation d'air 31. Ainsi le flux d'air généré F3 de manière centrifuge par le ventilateur 310 traverse radialement les spires de la résistance chauffante 320.

D'autre part, l'enceinte isotherme 10 de l'armoire mobile 1 de transport selon l'invention comporte en outre une gaine d'air ou canalisation intérieure dans laquelle le flux d'air F3, F2 généré par le ventilateur 310 circule de manière canalisée. La canalisation comporte une double paroi 12 qui s'étend de manière parallèle, en regard et à distance de la paroi isolante formant le fond 11 de l'enceinte thermique 10. La canalisation est ainsi délimitée par la paroi isolante formant le fond 11 et la double paroi 12. Au sein de cette canalisation, sont disposés, le ventilateur 310, la résistance chauffante 320 et l'échangeur thermique 330. L'agencement de ces trois éléments est tel que le flux d'air F1, F2, F3, généré par le ventilateur 310, traverse, en sortie du ventilateur 310, successivement la résistance chauffante 320 puis l'échangeur thermique 330.

Au sein de l'enceinte isotherme 10, les ventilateur 310, résistance chauffante 320 et échangeur thermique 330 sont positionnés dans une partie basse de l'enceinte isotherme 10. Dans une variante de réalisation, les ventilateur 310, résistance chauffante 320 et échangeur thermique 330 sont montés sur une portion 110 de la paroi isolante formant le fond 11 de l'enceinte isotherme. Cette portion 110 est fixée rapportée sur le fond 11 dont la paroi isolante présente une ouverture complémentaire à cette fin. En variante, la potion 110 est montée de manière amovible afin de facilité les interventions d'entretien ou de dépannage sur les ventilateur 310, résistance chauffante 320 et échangeur thermique 330.

Au sein de la canalisation formée par la double paroi 12 et la paroi isolante formant le fond 11, l'échangeur thermique 330 est positionné au-dessus, sur les figures, du ventilateur 310. D'autre part, la double paroi 12 comporte une ou plusieurs ouvertures en regard du ventilateur 310 de sorte à permettre une aspiration de l'air de l'enceinte isotherme 10 selon un flux F1 traversant une épaisseur de la double paroi 12. En partie haute de l'enceinte isolante, la canalisation comporte une ouverture d'éjection du flux d'air F2 généré et traité éventuellement thermiquement par la résistance chauffante 320 ou l'échangeur thermique 330. Ainsi, une telle circulation de l'air au sein de l'enceinte isotherme 10 permet d'assurer un brassage d'air sur les produits alimentaires stockés.

L'armoire mobile 1 de transport selon l'invention permet d'obtenir une armoire mobile polyvalente pouvant fonctionner en mode chaud ou en mode froid, permettant ainsi de réaliser les deux fonctions avec un seul appareil. Cette polyvalence permet une grande flexibilité face aux variations journalières des besoins de l'utilisateur de telles armoires mobiles 1 de transport selon l'invention.

Bien entendu, il est possible d'apporter à l'invention de nombreuse modification sans pour autant sortir du cadre de celle-ci.

## Revendications

1. Armoire mobile (1) de transport de produits alimentaires destinée à acheminer des plats préparés en un premier lieu et délivrés en un second lieu, l'armoire mobile comprenant une enceinte isotherme (10), un dispositif de circulation d'air (31) comportant un ventilateur (310) à l'intérieur de l'enceinte isotherme, un premier système de production (33) de froid comportant un échangeur thermique (330) dans l'enceinte isotherme, et une deuxième système de production (32) de chaleur comprenant une résistance chauffante (320) dans l'enceinte isotherme, **caractérisée en ce que** le ventilateur, l'échangeur thermique et la résistance chauffante sont agencés de sorte qu'un flux d'air (F1,F2,F3) généré en sortie du ventilateur traverse successivement la résistance chauffante puis l'échangeur thermique.

2. Armoire mobile selon la revendication 1, **caractérisée en ce que** le ventilateur, l'échangeur thermique et la résistance chauffante sont positionnés en partie basse de l'enceinte thermique.

3. Armoire mobile selon la revendication 1 ou 2, **caractérisée en ce que** le ventilateur, l'échangeur thermique et la résistance chauffante sont positionnés sur un fond (11) de l'enceinte thermique.

4. Armoire mobile selon l'une des revendications 1 à 3, **caractérisée en ce que** l'enceinte thermique comporte une double paroi (12) formant une canalisation dans laquelle le flux d'air généré circule.

5. Armoire mobile selon l'une des revendications 1 à 4, **caractérisée en ce que** la résistance chauffante est spiralée autour du ventilateur.

6. Armoire mobile selon l'une des revendications 1 à 5, **caractérisée en ce que** l'échangeur thermique est situé au-dessus du ventilateur.

7. Armoire mobile selon l'une des revendications 1 à 6, **caractérisée en ce que** le premier système de production de froid comporte en outre un compresseur (333) et un capillaire de détente, tous deux positionnés sous l'enceinte isotherme.
